# EUROPÄISCHE PATENTSCHRIFT

(11) **EP 3 651 629 B1**
(45) Veröffentlichungstag und Bekanntmachung des Hinweises auf die Patenterteilung: **08.09.2021**
(21) Anmeldenummer: 17742992.5
(22) Anmeldetag: 12.07.2017
(51) Int. Cl.: A47L 9/20, A47L 9/12

(54) **SAUGGERÄT MIT MINDESTENS ZWEI FILTERN UND VERFAHREN ZUM BETREIBEN EINES SAUGGERÄTS**
VACUUM CLEANER WITH AT LEAST TWO FILTERS AND METHODE FOR USING SAID VACUUM CLEANER
ASPIRATEUR AVEC AU MOINS DEUX FILTRES ET MÉTHODE D'UTILISER L'ASPIRATEUR

(43) Veröffentlichungstag der Anmeldung: 20.05.2020
(73) Patentinhaber: Alfred Kärcher SE & Co. KG, 71364 Winnenden (DE)
(72) Erfinder: KÜHN, Heiner, 71397 Leutenbach (DE); LANGEN, Thorsten, 70190 Stuttgart (DE); ENGELHARDT, Rainer, 71397 Leutenbach (DE)
(74) Vertreter: Hoeger, Stellrecht & Partner Patentanwälte mbB
(86) Internationale Anmeldenummer: PCT/EP2017/067629
(87) Internationale Veröffentlichungsnummer: WO 2019/011429

(56) Entgegenhaltungen:
- EP-A2- 2 002 773
- WO-A1-2008/014796
- DE-U1-202013 011 464
- GB-A- 2 470 109

## Beschreibung

Die Erfindung betrifft ein Sauggerät, umfassend eine Gebläseeinrichtung zur Erzeugung eines Saugstroms, einen Schmutzsammelbehälter, eine Filtereinrichtung, wobei der Schmutzsammelbehälter über die Filtereinrichtung mit der Gebläseeinrichtung in Strömungsverbindung steht, und eine Abreinigungseinrichtung für die Filtereinrichtung, wobei die Filtereinrichtung mindestens ein erstes Filter und ein zweites Filter umfasst, wobei das erste Filter und das zweite Filter eine unterschiedliche Filterwirkung aufweisen, und wobei das erste Filter und das zweite Filter bezogen auf den Saugstrom seriell angeordnet sind.

Die Erfindung betrifft ferner ein Verfahren zum Betreiben eines Sauggeräts.

Aus der WO 2016/112996 A1 ist ein Sauggerät mit einer Abreinigungseinrichtung für eine Filtereinrichtung bekannt.

Sauggeräte sind beispielsweise aus der WO 2011/150957 A1, der WO 2008/065404 A2, der DE 20 2013 011 464 U1, der WO 2010/121656 A1, der CN 205234403 U, der GB 2 470 109 A bekannt.

Der Erfindung liegt die Aufgabe zugrunde, ein Sauggerät der eingangs genannten Art bereitzustellen, welches eine hohe Partikelfilterwirkung hat und vorteilhaft einsetzbar ist.

Diese Aufgabe wird bei dem eingangs genannten Sauggerät erfindungsgemäß dadurch gelöst, dass das erste Filter beabstandet zu der Abreinigungseinrichtung angeordnet ist und das zweite Filter zwischen dem ersten Filter und der Abreinigungseinrichtung positioniert ist, dass die Abreinigungseinrichtung zur Abreinigung des ersten Filters vorgesehen ist, und dass die Abreinigungseinrichtung über das zweite Filter auf das erste Filter wirkt.

Durch das Vorsehen mindestens eines ersten Filters (Vorfilter) und eines zweiten Filters (Nachfilter) lässt sich eine hohe Reinigungsklasse für das Sauggerät erreichen. Beispielsweise lässt sich eine Partikelfilterung mindestens der Klasse H13 erreichen. Die unterschiedliche Filterwirkung des ersten Filters und des zweiten Filters bezieht sich insbesondere auf Größen von ausgefilterten Partikeln oder bezüglich der Filtereffizienz. Beispielsweise ist das zweite Filter effektiver bei der Partikelfilterung in einem bestimmten Größenbereich von Partikeln (wie beispielsweise im Bereich zwischen 0,1 µm und 0,3 µm) als das erste Filter.

Bei der erfindungsgemäßen Lösung ist eine Abreinigung des ersten Filters durch die Abreinigungseinrichtung möglich. Diese ist dabei näher zu dem zweiten Filter positioniert als zu dem ersten Filter. Die Abreinigungsbeaufschlagung des ersten Filters wird vermittelt über das zweite Filter.

Das Sauggerät lässt sich dadurch kompakt aufbauen. Insbesondere lassen sich dadurch das erste Filter und das zweite Filter gewissermaßen übereinander stapeln.

Die Abreinigungseinrichtung lässt sich bei der erfindungsgemäßen Lösung in einem Reinraum für die Gesamtheit der Filtereinrichtung, also auch bezogen auf das zweite Filter positionieren. Dadurch ist die Staubbeaufschlagung der Abreinigungseinrichtung minimiert.

Günstig ist es, wenn das erste Filter dem Schmutzsammelbehälter zugewandt positioniert ist. Es bildet dadurch insbesondere ein Vorfilter zur Filterung "normaler" Stäube.

Es ist ferner günstig, wenn das zweite Filter der Abreinigungseinrichtung zugewandt positioniert ist. Es bildet dadurch ein Nachfilter bzw. Hauptfilter für das Sauggerät.

Ganz besonders vorteilhaft ist es, wenn das erste Filter ein abreinigbares Filter ist und das zweite Filter ein nicht abreinigbares Filter. Als nicht abreinigbares Filter wird ein Filter verstanden, welches nicht oder nur in geringem Umfange abreinigbar ist. Durch die erfindungsgemäße Lösung lässt sich das dann erste Filter vermittelt über das zweite Filter abreinigen. Die Abreinigungseinrichtung lässt sich in einem Reinraum auch bezogen auf das zweite Filter positionieren.

Bei einer Ausführungsform ist es vorgesehen, dass das erste Filter und das zweite Filter getrennte Filter sind. Diese sind insbesondere bezüglich ihrer Filterwirkung getrennt, das heißt die Filtereffizienz und/oder die Wirksamkeit bezüglich ausfilterten Partikelgrößen ist bei dem ersten Filter und dem zweiten Filter unterschiedlich. Es kann zusätzlich auch noch vorgesehen sein, dass das erste Filter und das zweite Filter geometrisch voneinander getrennt sind und beispielsweise das erste Filter und das zweite Filter unterschiedliche Einheiten sind.

Es ist dann günstig, wenn das erste Filter ein Vorfilter und das zweite Filter ein Nachfilter ist. Es wird dadurch eine hohe Partikelfilterklasse von insbesondere H13 oder besser erreicht.

Günstig ist es, wenn das erste Filter ein Oberflächenfiltermedium umfasst. Ein Oberflächenfiltermedium nimmt an seiner Oberfläche Schmutzpartikel auf. Es ist dadurch auf einfache Weise eine Abreinigung möglich. Das erste Filter ist beispielsweise als Flachfaltenfilter ausgebildet.

Um eine effektive Filterung auch kleinerer Partikel zu erreichen, umfasst das zweite Filter ein Tiefenfiltermedium bzw. ist als Schwebstofffilter ausgebildet.

Es ist dann günstig, wenn das zweite Filter ein Schwebstofffilter ist und/oder ein HEPA-Filter ist und/oder ein UPLA-Filter ist und/oder ein Filter für die Staubklasse H gemäß DIN-EN60335-2-69, Anlage AA ist und/oder ein Filter mindestens der Partikelfilterklasse H13 gemäß EN1822-1 ist. Es lassen sich so auch relativ "kritische" Partikel insbesondere im Größenbereich zwischen 0,3 µm und 10 µm effektiv ausfiltern.

Günstig ist es, wenn das zweite Filter direkt nach dem ersten Filter angeordnet ist und insbesondere bezogen auf eine Höhenrichtung über dem ersten Filter angeordnet ist. Dadurch ergibt sich ein kompakter Aufbau mit einer effektiven Filterung.

Aus dem gleichen Grund ist es günstig, wenn die Reinseite des ersten Filters und die Schmutzseite des zweiten Filters mindestens näherungsweise parallel zueinander orientiert sind.

Es ist ferner aus den genannten Gründen günstig, wenn die Reinseite des ersten Filters und die Schmutzseite des zweiten Filters einen Abstand von höchstens 5 cm aufweisen. Es ergibt sich dadurch ein kompakter Aufbau mit effektiver Partikelfilterung auch für "kritische" Partikelgrößen.

Günstig ist es, wenn die Schmutzseite des zweiten Filters mindestens in einer Flächenrichtung länger ist als die Reinseite des ersten Filters. Dadurch lässt es sich erreichen, dass mindestens in der Flächenrichtung das zweite Filter das erste Filter überdeckt. Es ergibt sich bei kompaktem Aufbau eine effektive Filterwirkung.

Insbesondere wirkt die Abreinigungseinrichtung mechanisch und/oder pneumatisch auf das zweite Filter und das erste Filter. Die Abreinigungseinrichtung erzeugt entsprechende Beaufschlagungssignale, welche von bzw. durch das zweite Filter hindurch auf das erste Filter übertragen werden, wobei an dem ersten Filter ein Abreinigungseffekt erzielt wird. In der Regel wird dabei an dem zweiten Filter kein oder nur ein kleiner Abreinigungseffekt erzielt.

Bei einer Ausführungsform erzeugt die Abreinigungseinrichtung Druckpulse, welche durch das zweite Filter hindurch auf das erste Filter wirken. Insbesondere ist die Abreinigungseinrichtung eine Fremdluftventileinrichtung und die Druckpulse entsprechen Luftstößen.

Es ist dann günstig, wenn eine Schließfeder der Abreinigungseinrichtung, welche dann insbesondere als Fremdluftventileinrichtung ausgebildet ist, sich an einer Filterhalterung für das zweite Filter abstützt. Dadurch lässt sich bei einer Betätigung der Abreinigungseinrichtung eine mechanische Beaufschlagung des zweiten Filters erreichen und Luftstöße lassen sich durch das zweite Filter hindurch (entgegen der Richtung eines Saugstroms im Nicht-Abreinigungsbetrieb) auf das erste Filter übertragen.

Günstig ist es, wenn eine erste Filterhalterung für das erste Filter und eine zweite Filterhalterung für das zweite Filter vorgesehen sind. Dadurch lässt sich die Filtereinrichtung als Ganzes an dem Sauggerät und insbesondere dem Schmutzsammelbehälter positionieren.

Es ist dabei insbesondere vorgesehen, dass die erste Filterhalterung und/oder die zweite Filterhalterung an dem Schmutzsammelbehälter positioniert ist oder an einem Saugkopf positioniert ist. Der Saugkopf ist insbesondere zur abnehmbaren Positionierung an dem Schmutzsammelbehälter vorgesehen. Es ergibt sich die Möglichkeit, dass sowohl die erste Filterhalterung als auch die zweite Filterhalterung an dem Saugkopf angeordnet sind. Wenn der Saugkopf abgenommen wird, dann ist die komplette Filtereinrichtung an dem Saugkopf gelöst von dem Schmutzsammelbehälter positioniert. Weiterhin ergibt sich die Möglichkeit, dass sowohl die erste Filterhalterung als auch die zweite Filterhalterung an dem Schmutzsammelbehälter positioniert sind. Wenn der Saugkopf abgenommen wird, dann bleibt die Filtereinrichtung als Ganzes an dem Schmutzsammelbehälter positioniert. Weiterhin ergibt sich die Möglichkeit, dass beispielsweise die erste Filterhalterung an dem Schmutzsammelbehälter positioniert ist und die zweite Filterhalterung an dem Saugkopf positioniert ist. Wenn dann der Saugkopf von dem Schmutzsammelbehälter abgenommen wird, dann verbleibt das zweite Filter an dem Saugkopf und das erste Filter verbleibt an dem Schmutzsammelbehälter.

Bei einem Ausführungsbeispiel bilden die erste Filterhalterung und die zweite Filterhalterung eine Einheit, in welcher die erste Filterhalterung mit der zweiten Filterhalterung fest verbunden ist. Es lässt sich so eine Art von Doppelkassette für das erste Filter und das zweite Filter ausbilden. Diese Einheit, welche eine gemeinsame Filterhalterung sowohl für das erste Filter und das zweite Filter ist, kann dabei abnehmbar an einem Saugkopf oder an dem Schmutzsammelbehälter positioniert sein.

Insbesondere ist dann die Einheit aus erster Filterhalterung und zweiter Filterhalterung als Ganzes von dem Sauggerät entnehmbar bzw. ist als Ganzes an dem Sauggerät einsetzbar. Es lässt sich so auf einfache Weise ein Filteraustausch durchführen. Über die Einheit aus erster Filterhalterung und zweiter Filterhalterung lassen sich verschmutzte Filter entnehmen und es lassen sich saubere Filter wieder einsetzen. Das Einsetzen erfolgt dabei für das erste Filter und das zweite Filter gemeinsam bzw. diese werden gemeinsam entnommen.

Bei einer Ausführungsform weist die Einheit als erster Filterhalterung und zweiter Filterhalterung einen Aufnahmeraum für das zweite Filter auf und die Einheit ist insbesondere als Filterbox ausgebildet. Es lässt sich dadurch auf einfache Weise das zweite Filter positionieren.

Es kann ferner vorgesehen sein, dass die Einheit einen Haltebereich für das erste Filter aufweist, welcher insbesondere unterhalb des Aufnahmeraums für das zweite Filter angeordnet ist. Dadurch lassen sich auf einfache Weise das erste Filter und das zweite Filter an einer "Doppelfilterkassette" auf einfache Weise positionieren und dabei an dem Sauggerät fixieren.

Es kann dabei auch vorgesehen sein, dass die Einheit aus erster Filterhalterung und zweiter Filterhalterung einen Aufnahmebereich für ein Zwischenelement zwischen dem ersten Filter und dem zweiten Filter aufweist und insbesondere eine Fixierungseinrichtung zur Fixierung des Zwischenelements aufweist. Es ist insbesondere vorgesehen, dass das Zwischenelement auf eine Reinseite des ersten Filters aufgesetzt ist, um die mechanische Stabilität bzw. Steifigkeit zu erhöhen. Das Zwischenelement lässt sich auf einfache Weise an der Einheit fixieren.

Erfindungsgemäß wird ein Verfahren zum Betreiben eines erfindungsgemäßen Sauggeräts bereitgestellt, bei dem zur Abreinigung des ersten Filters die Abreinigungseinrichtung über das zweite Filter auf das erste Filter wirkt.

Beaufschlagungssignale für das erste Filter, welch zur Abreinigung des ersten Filters führen, werden durch das zweite Filter hindurch auf das erste Filter übertragen.

Das erfindungsgemäße Verfahren weist die bereits im Zusammenhang mit dem erfindungsgemäßen Sauggerät beschriebenen Vorteile auf.

Insbesondere wirkt im zeitlichen Verlauf ein Abreinigungspuls für das erste Filter, welcher von der Abreinigungseinrichtung erzeugt wird, zuerst auf das zweite Filter und dann erst auf das erste Filter. Der Abreinigungspuls erzeugt in der Regel an dem zweiten Filter keinen oder nur einen geringen Abreinigungseffekt. Der Abreinigungspuls ist in erster Linie für das erste Filter gedacht. Er wird durch das zweite Filter hindurch auf das erste Filter übertragen. Die Abreinigungseinrichtung lässt sich dabei aber in einem Reinraum bezogen auf das zweite Filter positionieren.

Die nachfolgende Beschreibung bevorzugter Ausführungsformen dient im Zusammenhang mit den Zeichnungen der näheren Erläuterung der Erfindung. Es zeigen:
- Figur 1: eine Schnittansicht eines Ausführungsbeispiels eines erfindungsgemäßen Saugeräts;
- Figur 2: eine Detailansicht des Bereichs A in Figur 1 einer Abreinigungseinrichtung des Sauggeräts gemäß Figur 1;
- Figur 3: eine Draufsicht auf ein Ausführungsbeispiel einer Filterhalterung;
- Figur 4: eine Schnittansicht längs der Linie 4-4 der Filterhalterung gemäß Figur 3 mit einem ersten Filter und einem zweiten Filter;
- Figur 5: eine perspektivische Schnittansicht der Filterhalterung gemäß Figur 3 mit positioniertem ersten Filter und zweiten Filter;
- Figur 6: eine perspektivische Schnittdarstellung eines weiteren Ausführungsbeispiels einer Filterhalterung; und
- Figur 7: eine Schnittansicht der Filterhalterung gemäß Figur 6 entsprechend einer Ansicht in der Richtung B gemäß Figur 6.

Ein Ausführungsbeispiel eines stand-alone-Staubsaugers 10 als Beispiel für ein Sauggerät, welches in Figur 1 in einer Schnittansicht schematisch dargestellt ist, weist einen Schmutzsammelbehälter 12 auf, auf den ein Saugkopf 14 aufgesetzt ist. Der Staubsauger 10 ist als autonomes Gerät ausgebildet.

Der Schmutzsammelbehälter 12 weist einen Saugeinlass 16 auf, an den in üblicher Weise ein Saugschlauch 18 angeschlossen werden kann. Der Saugkopf 14 dichtet den Schmutzsammelbehälter 12 oberseitig ab und bildet einen Saugauslass 20 aus, an dem eine Filtereinrichtung 21 mit (mindestens) einem ersten Filter 22 und einem zweiten Filter 23 gehalten ist. An das zweite Filter 23 schließt sich eine Absaugleitung 24 an, über die der Schmutzsammelbehälter 12 mit einem Saugaggregat 26 in Strömungsverbindung steht. Das Saugaggregat 26 umfasst einen Elektromotor 25 und eine Gebläseeinrichtung 27 mit einem vom Elektromotor 25 drehend angetriebenen Gebläserad 28.

Der Schmutzsammelbehälter 12 wird im Betrieb des Staubsaugers 10 vom Saugaggregat 26 mit Unterdruck beaufschlagt, sodass sich eine in Figur 1 durch die Pfeile 30 dargestellte Saugströmung ausbildet. Unter der Wirkung der Saugströmung 30 kann mit Schmutz beladene Saugluft über den Saugeinlass 16 in den Schmutzsammelbehälter 12 eingesaugt werden, die dann vom Saugaggregat 26 abgesaugt werden kann. Die Saugluft kann vom Saugaggregat 26 über Abluftöffnungen 29 des Saugkopfes 14 an die Umgebung abgegeben werden.

Die Saugluft durchströmt die Filter 22 und 23 und mitgeführte Feststoffpartikel lagern sich ab. Es ist deshalb erforderlich, die Filtereinrichtung 21, welche eine Schmutzseite 32 aufweist, von Zeit zu Zeit abzureinigen, da sich ansonsten ein zunehmender Strömungswiderstand ausbildet, wodurch die Saugwirkung des Staubsaugers 10 beeinträchtigt wird.

Wie untenstehend noch erläutert wird, ist primär eine Abreinigung des ersten Filters 22 vorgesehen.

Zur Abreinigung ist oberhalb des zweiten Filters 23 im Saugkopf 14 eine Abreinigungseinrichtung 31, welche bei einer Ausführungsform als Fremdluftventileinrichtung 33 ausgebildet ist, mit (mindestens) einem Fremdluftventil 34 angeordnet (in Figur 2 vergrößert dargestellt). Sie umfasst eine ortsfest im Saugkopf 14 angeordnete Ventilhalterung 36, die einen Ventilsitz ausbildet für einen beweglichen Ventilkörper in Form eines Ventiltellers 38. Der Ventilteller 38 ist mittels einer Schließfeder 40 mit einer Schließkraft in Richtung auf die Ventilhalterung 36 beaufschlagt. Die Schließfeder 40 ist zwischen einer plattenartigen, eine Vielzahl von Strömungsdurchlässen aufweisenden, ortsfest im Saugkopf 14 angeordneten Filterhalterung 42 und dem Ventilteller 38 eingespannt. Zusätzlich zur Schließfeder 40 trägt die Filterhalterung 42 ein federndes Anschlagelement in Form einer Anschlagfeder 44. Diese weist insbesondere (vorzugsweise ebenso wie die Schließfeder 40) eine lineare Kennlinie auf. Sie ist beispielsweise als Schraubenfeder ausgebildet. Im Gegensatz zur Schließfeder 40 steht die Anschlagfeder 44 in der Schließstellung des Ventiltellers 38 nicht unter Vorspannung. Erst wenn sich der Ventilteller 38 vom Ventilsitz der Ventilhalterung 36 abhebt, gelangt die Anschlagfeder 44 an der Unterseite des Ventiltellers 38 zur Anlage und wird bei einer weiteren Bewegung des Ventiltellers 38 etwas zusammengedrückt. Sie übt dadurch eine zunehmende Rückstellkraft auf den Ventilteller 38 aus und beschleunigt die Bewegung des Ventiltellers 38 ausgehend von seiner (in Figur 2 dargestellten) geschlossenen Ventilstellung über eine geöffnete Ventilstellung wieder zurück in die geschlossene Ventilstellung. In der geöffneten Ventilstellung nimmt der Ventilteller 38 einen Abstand zu der Ventilhalterung 36 ein, die den Ventilsitz ausbildet.

Die Ventilhalterung 36 weist eine Vielzahl von in der Zeichnung nicht dargestellten Durchgangsöffnungen auf, deren Mündungsbereiche vom Ventilteller 38 verschlossen werden, wenn dieser seine geschlossene Ventilstellung einnimmt. In Höhe der Ventilhalterung 36 weist der Saugkopf 14 eine seitliche Öffnung auf. Über die seitliche Öffnung kann Fremdluft in die Durchgangsöffnungen der Ventilhalterung 36 einströmen. Nimmt der Ventilteller 36 seine zur Ventilhalterung 36 beabstandete offene Ventilstellung ein, so steht die seitliche Öffnung 46 über die Durchgangsöffnungen der Ventilhalterung 36 mit der Absaugleitung 24 in Strömungsverbindung und Fremdluft kann eine dem Schmutzsammelbehälter 12 abgewandte Reinseite 48 der Filtereinrichtung 21 beaufschlagen. Nimmt der Ventilteller 38 seine geschlossene Ventilstellung ein, so ist die Strömungsverbindung zwischen der seitlichen Öffnung 46 und der Absaugleitung 24 unterbrochen.

In einem zentralen Bereich trägt die Ventilhalterung 36 einen Elektromagneten 50. In Umfangsrichtung ist der Elektromagnet 50 von einem Ringraum 52 umgeben, in den eine oberseitig an den Ventilteller 38 angeformte Führungshülse 54 eintaucht. Die Führungshülse 54 nimmt ein magnetisierbares Element beispielsweise in Form einer Eisenplatte 56 auf, die in der geschlossenen Ventilstellung des Ventiltellers 38 an einer freien Stirnkante 58 des Elektromagneten 50 anliegt und in Kombination mit dem Elektromagneten 50 einen geschlossenen Magnetkreis ausbildet.

Der Elektromagnet 50 steht über eine Stromversorgungsleitung mit einer im Saugkopf 14 angeordneten (elektronischen) Steuerungseinrichtung in elektrischer Verbindung. Von der Steuerungseinrichtung wird der Elektromagnet 50 während des normalen Saugbetriebs des Staubsaugers 10 mit einem Versorgungsstrom beaufschlagt. Aufgrund des sich ausbildenden Magnetfelds wird der Ventilteller 38 zuverlässig in seiner Schließstellung gehalten. Die Haltekraft des Elektromagneten 50 wird von der Federkraft der Schließfeder 40 unterstützt.

Wird die Stromversorgung des Elektromagneten 50 von der Steuerungseinrichtung unterbrochen, so entfällt die auf den Ventilteller 38 einwirkende magnetische Haltekraft und der Ventilteller 38 wird aufgrund der auf ihn einwirkenden Druckdifferenz, die sich aus dem Außendruck der im Bereich der Ventilhalterung 36 vorliegenden Fremdluft und dem Innendruck innerhalb der Absaugleitung 24 ergibt, entgegen der Wirkung der Schließfeder 40 vom Ventilsitz abgehoben. Fremdluft kann dann schlagartig durch die Durchgangsöffnungen der Ventilhalterung 36 hindurch in die Absaugleitung 24 einströmen und die Filtereinrichtung 21 wird auf seiner Reinseite 48 schlagartig mit Fremdluft beaufschlagt. Dies führt zu einer mechanischen Erschütterung der Filtereinrichtung 21. Außerdem wird die Filtereinrichtung 21 in Gegenstromrichtung, das heißt entgegen der während des normalen Saugbetriebs herrschenden Strömungsrichtung 30, von Fremdluft als Druckpuls durchströmt. Dies hat eine wirkungsvolle Abreinigung des ersten Filters 22 der Filtereinrichtung 21 zur Folge.

Das erste Filter 22 und das zweite Filter 23 sind bezogen auf die Saugströmung 30 seriell angeordnet (in Reihe angeordnet); bezogen auf die Saugströmung 30 ist das zweite Filter 23 dem ersten Filter 22 nachgeschaltet. Das erste Filter 22 ist ein Vorfilter und das zweite Filter 23 ist ein Nachfilter (Hauptfilter). Das erste Filter 22 und das zweite Filter 23 weisen eine unterschiedliche Filterwirkung für bestimmte Partikelgrößen auf.

Das erste Filter 22 ist aus einem Oberflächenfiltermedium hergestellt. Das Oberflächenfiltermedium ist je nach Anwendungsfall beispielsweise ein Papiermaterial oder ein Kunststoffmaterial wie PES oder PTFE.

Das erste Filter 22 ist beispielsweise als Flachfaltenfilter ausgebildet.

Das erste Filter 22 weist eine Schmutzseite 58 und eine Reinseite 60 (vergleiche beispielsweise die Figuren 1 und 5) auf. Die Schmutzseite 58 des ersten Filters 22 bildet die Schmutzseite 32 der Filtereinrichtung 21.

Die Reinseite 60 des ersten Filters 22 ist einer Schmutzseite 62 des zweiten Filters 23 zugewandt.

Das zweite Filter 23 weist eine Reinseite 64 auf. Diese Reinseite 64 bildet die Reinseite 48 der Filtereinrichtung 21.

Das zweite Filter 23 ist als Tiefenfilter oder Schwebstofffilter ausgebildet.

Ein Filtermedium (und insbesondere Tiefenfiltermedium) des zweiten Filters 23 ist beispielsweise durch Glasfasern gebildet.

Das zweite Filter 23 ist als HEPA-Filter (HEPA = High Efficiency Particulate Air Filter) und/oder als ULPA-Filter (ULPA = Ultra Low Penetration Air Filter) ausgebildet. Es kann auch vorgesehen sein, dass das zweite Filter 23 ein Filter für die Staubklasse H gemäß DIN-EN60335-2-69, Anlage AA ist ("IFA-H-Filter").

Insbesondere weist das zweite Filter 23 mindestens die Partikelfilterklasse H13 gemäß EN1822-1 auf mit einem Gesamt-Abscheidungsgrad, welcher höher ist als 99,95 % für Partikelgrößen zwischen 0,1 µm und 0,3 µm.

Die Saugströmung 30, welche das erste Filter 22 durchströmt hat, muss auch vollständig das zweite Filter 23 durchströmen.

Das erste Filter 22 insbesondere in seiner Ausbildung als Oberflächenfilter ist abreinigbar. In der Regel ist das zweite Filter 23 als Tiefenfilter bzw. Schwebstofffilter nicht oder nur in geringem Maße abreinigbar.

Die Reinseite 64 des zweiten Filters 23 (und damit die Reinseite 48 der Filtereinrichtung 21) ist der Abreinigungseinrichtung 31 zugewandt. Das zweite Filter 23 ist zwischen der Abreinigungseinrichtung 31 und dem ersten Filter 22 positioniert.

Bei einem Ausführungsbeispiel weist das zweite Filter 23 an seiner Schmutzseite 62 eine größere Fläche auf als das erste Filter 22 an seiner Reinseite 60. Das zweite Filter 23 überdeckt mit seiner Schmutzseite 62 mindestens in einer ersten Flächenrichtung 68 (vergleiche Figur 5) das erste Filter 22 bezogen auf dessen Reinseite 60.

Es ist grundsätzlich möglich, dass das zweite Filter 23 das erste Filter 22 sowohl in der ersten Flächenrichtung 68 als auch in einer zweiten Flächenrichtung 69 quer zur ersten Flächenrichtung 68 überdeckt, oder in der zweiten Flächenrichtung 69 bündig mit dem ersten Filter 22 ist.

Bei einem Ausführungsbeispiel ist es vorgesehen, dass bezogen auf die Strömungsrichtung 30 das zweite Filter 23 direkt über dem ersten Filter 22 positioniert ist. Die Filtereinrichtung 21 ist als Stapel in einer Höhenrichtung 70 des ersten Filters 22 und des zweiten Filters 23 ausgebildet. Die Höhenrichtung 70 liegt dabei senkrecht zur ersten Flächenrichtung 68 und senkrecht zur zweiten Flächenrichtung 69, wobei die beiden Flächenrichtungen 68, 69 dann geometrisch die Reinseite 60 bzw. Schmutzseite 62 aufspannen.

Bei einem Ausführungsbeispiel ist die Höhenrichtung 70 bei ordnungsgemäßer Aufstellung des Saugers mindestens näherungsweise parallel zur Gravitationsrichtung.

Insbesondere ist ein Abstand H in der Höhenrichtung 70 zwischen dem zweiten Filter 23 und dem ersten Filter 22, bezogen auf die Schmutzseite 62 und die Reinseite 60 höchstens 5 cm.

Über die Filterhalterung 42 ist die Filtereinrichtung 21 mit dem ersten Filter 22 und dem zweiten Filter 23 an dem Sauggerät 10 und dabei an dem Saugkopf 14 gehalten.

Es ist dabei grundsätzlich auch möglich, dass die Filterhalterung an dem Schmutzsammelbehälter 12 gehalten ist, oder ein erster Teil der Filterhalterung 42 an dem Saugkopf 14 gehalten ist, und ein zweiter Teil der Filterhalterung 42 an dem Schmutzsammelbehälter 12 gehalten ist.

Die Filterhalterung 42 umfasst eine erste Filterhalterung 72 für das erste Filter 22, und eine zweite Filterhalterung 74 für das zweite Filter 23.

Bei einem Ausführungsbeispiel (Figuren 3 bis 5) bilden die erste Filterhalterung 72 und die zweite Filterhalterung 74 eine Einheit 76, welche als Ganzes an dem Saugkopf 14 fixierbar ist.

Diese Einheit 76 bildet eine Art von Filterbox bzw. Doppelfilterkassette für die Filtereinrichtung 21 mit dem ersten Filter 22 und dem zweiten Filter 23.

Die Einheit 76 umfasst ein Gehäuse 78 (Figuren 3 bis 5), welches gegenüberliegende Seitenwände 80a, 80b aufweist. Diese gegenüberliegenden Seitenwände 80a, 80b sind durch beabstandete Längswände 82a, 82b miteinander verbunden.

Die Längswände 82a, 82b stehen insbesondere senkrecht auf die Seitenwände 80a, 80b. Das Gehäuse 78 ist dadurch mindestens näherungsweise quaderförmig.

In dem Gehäuse 78 ist zwischen den Seitenwänden 80a, 80b und den Längswänden 82a, 82b ein Aufnahmeraum 84 für das zweite Filter 23 gebildet.

Bei einem Ausführungsbeispiel sind die Längswände 82a, 82b länger als die Seitenwände 80a, 80b, sodass das Gehäuse 78 im Querschnitt rechteckförmig ist.

An einem oberen, dem ersten Filter 22 abgewandten Bereich des Gehäuses 78 sind die Seitenwände 80a, 80b und auch die Längswände 82a, 82b nach außen mit einem Stufenbereich 86 und nach innen mit einem Stufenbereich 88 versehen. Der innere Stufenbereich 88 stellt eine Anlagefläche 90 für das zweite Filter 23 bereit. Das zweite Filter 23 ist insbesondere mit einem Flansch 92 zur Anlage an der Anlagefläche 90 versehen.

Der innere Stufenbereich 88 mit seiner Anlagefläche 90 ist umlaufend um den Aufnahmeraum 84 ausgebildet. Das zweite Filter 23 kann dann mit seinem Flansch 92 auf die Anlagefläche 90 aufgelegt werden. Dadurch ist eine Abstützung des zweiten Filters 23 an dem Gehäuse 78 erreicht und es lässt sich bei entsprechender Dimensionierung ein fluiddichter Abschluss erreichen. Der Flansch 92 ist dabei insbesondere so ausgebildet, dass er strömungsdicht ist, das heißt dass er nicht von der Saugströmung 30 durchströmbar ist. Durch den äußeren Stufenbereich 86 ist eine Anlagefläche 94 gebildet, welche zur Anlage der Einheit 76 an einer Aufnahme 96 (Figur 1) an dem Saugkopf 14 dient. Die Aufnahme 96 ist insbesondere durch eine umlaufende Wandung gebildet, auf welche die Einheit 76 mit seinem äußeren Stufenbereich 86 aufsetzbar ist. Diese umlaufende Wandung ist an die Gestalt des Gehäuses 78 angepasst.

An der Seitenwand 80b ist an dem Gehäuse 78 eine Lasche 98 angeordnet. Diese Lasche 98 bildet einen Griffbereich, über welchen ein Bediener die Einheit 76 als Ganzes von der Aufnahme 96 insbesondere durch Ziehen nach oben entnehmen kann.

Es kann dabei vorgesehen sein, dass im Bereich der Lasche 98 die entsprechende Anlagefläche 94 durch eine Nut 100 gebildet ist, wobei bei an dem Saugkopf 14 fixierter Einheit 76 ein entsprechender Wandbereich der Aufnahme 96 in die Nut 100 eingetaucht ist. Es wird dadurch eine Fixierung sowohl nach unten (durch Anlage mittels der Anlagefläche 94 an der Aufnahme 96) als auch eine Formschluss-Fixierung bezogen auf die Flächenrichtung 68 durch Eintauchen in die Nut 100 erreicht.

Das Gehäuse 78 weist in der Höhenrichtung 70 beabstandet zu den Stufenbereich 86, 88 einen weiteren Stufenbereich 102 auf. Dieser weitere Stufenbereich 102 bildet in einem Innenraum des Gehäuses 78 eine Bodenwandung 104 aus. Diese Bodenwandung 104 hat eine Anlagefläche 106 für das erste Filter 22. Die Bodenwandung 104 mit der Anlagefläche 106 ist insbesondere umlaufend ausgebildet und dabei umlaufend um eine Öffnung 108. Diese Öffnung 108 stellt eine fluidwirksame Verbindung zwischen dem ersten Filter 22 und dem zweiten Filter 23 an der Filterhalterung 42 als Einheit 76 her.

Das erste Filter 22 hat einen Flansch 110. Über diesen Flansch 110 lässt sich das erste Filter 22 an die Anlagefläche 106 der Bodenwandung 104 anlegen. Filtermedium des ersten Filters 22 ist durch die Öffnung 108 durchgetaucht und so positioniert, dass seine Schmutzseite 58 in dem Schmutzsammelbehälter 12 angeordnet ist oder in direkter fluidwirksamer Verbindung mit diesem steht, wenn der Saugkopf 14 an dem Schmutzsammelbehälter 12 bei eingesetzter Einheit 76 fixiert ist.

Über den Stufenbereich 102 ist ein Haltebereich für das erste Filter 22 gebildet.

An der Einheit 76 ist an einem Haltebereich 112 ein Zwischenelement 114 lösbar gehalten. Das Zwischenelement 114 ist auf die Reinseite 60 des ersten Filters 22 aufgelegt und sorgt unter anderem für eine Erhöhung der mechanischen Steifigkeit. Es ist insbesondere als Gitterelement ausgelegt, um eine Durchströmbarkeit zu ermöglichen.

Bei einer Ausführungsform ist der Haltebereich 112 durch einen Stufenbereich 116 beabstandet zu dem weiteren Stufenbereich 102 gebildet.

Dieser Stufenbereich 102 umfasst einen Steg 118, welcher bei einer Ausführungsform an der Seitenwand 80b beabstandet zu der Anlagefläche 106 angeordnet ist.

Das Zwischenelement 114 ist auf das erste Filter 22 aufgelegt und dabei insbesondere mit einem Haltebereich auf dem Flansch 110 aufgelegt.

Es ist eine Fixierungseinrichtung 120 vorgesehen, welche beispielsweise ein oder mehrere drehbare oder verschiebliche Riegel umfasst, welche an dem Steg 118 angeordnet sind.

Ein entsprechender Riegel ist bei fixiertem Zwischenelement 114 über diesem positioniert, sodass es eingespannt ist. Die Saugströmung 30 kann dann das Zwischenelement 114 nicht von dem ersten Filter 22 abheben.

Die Einheit 76 ("Filterbox" oder "Doppelfilterkassette") wird dadurch mit der Filtereinrichtung 21 bestückt, dass zunächst durch den Aufnahmeraum 84 hindurch das erste Filter 22 an den Stufenbereich 103 gebracht wird. Es erfolgt eine Anlage des Flansches 110 an der Anlagefläche 106. Es wird dann das Zwischenelement 114 auf die Reinseite 60 des ersten Filters 22 aufgelegt und es erfolgt eine Verriegelung über die Fixierungseinrichtung 120.

Anschließend wird das zweite Filter 23 in den Aufnahmeraum 84 gebracht, bis der Flansch 92 an der Anlagefläche 94 anliegt.

Es kann grundsätzlich vorgesehen sein, dass noch ein Zwischenelement auf das zweite Filter 23 aufgelegt wird.

Diese Einheit 76 mit der Filtereinrichtung 21 kann als Ganzes an dem Saugkopf 14 an der entsprechenden Aufnahme 96 eingesetzt werden.

Die Einheit 76 kann ferner als Ganzes von dem Schmutzsammelbehälter 12 entnommen werden.

Wenn der Saugkopf 14 an dem Schmutzsammelbehälter 12 fixiert wird, dann sind das erste Filter 22 und das zweite Filter 23 in "Betriebsposition" gebracht.

Wenn der Saugkopf 14 von dem Schmutzsammelbehälter 12 entfernt wird, dann wird die Einheit 76 mit der Filtereinrichtung 21 mit dem Saugkopf 14 von dem Schmutzsammelbehälter 12 entfernt.

Wie oben erwähnt, sind auch alternative Ausgestaltungen möglich, bei denen die Einheit 76 an dem Schmutzsammelbehälter 12 angeordnet ist bzw. bei dem ein Teil der Filterhalterung 42 an dem Saugkopf 14 und ein Teil der Filterhalterung 42 an dem Schmutzsammelbehälter 12 angeordnet ist.

Die Schließfeder 40 stützt sich an der Filterhalterung 42 ab. Sie stützt sich direkt an dem zweiten Filter 23 oder am Zwischenelement auf dem zweiten Filter 23 ab.

Druckstöße (Luftpulse), welche von der Abreinigungseinrichtung 31 bereitgestellt werden, wirken zunächst auf das zweite Filter 23 und durchströmen dieses zu dem ersten Filter 22 hin. Dort erfolgt ein Abreinigungseffekt. (In der Regel ist das zweite Filter 23 bei entsprechender Spezifizierung gemäß beispielsweise der Partikelfilterklasse H13 nicht oder nur in geringem Umfange abreinigbar.)

Eine Abreinigung des ersten Filters 22 durch die Abreinigungseinrichtung 21 erfolgt also über das zweite Filter 23, das heißt vermittelt über das zweite Filter 23.

Die Abreinigungseinrichtung 31 ist in einem Reinbereich des Staubsaugers 10 bezogen auf die gesamte Filtereinrichtung 21 positioniert. Sie ist in einem Reinraum auch bezogen auf das zweite Filter 23 als Nachfilter positioniert. Oben wurde die Abreinigungseinrichtung 31 als Fremdluftventileinrichtung 33 beschrieben. Es sind auch andere Ausbildungen möglich, wie beispielsweise als mechanische Rütteleinrichtung. Diese mechanische Rütteleinrichtung wirkt grundsätzlich zunächst auf das zweite Filter 23 und die Bewegung wird auf das erste Filter 22 zu dessen Abreinigung übertragen.

Der erfindungsgemäße Staubsauger 10 funktioniert wie folgt:
Im Saugbetrieb erzeugt das Saugaggregat 26 mit seiner Gebläseeinrichtung 27 einen Saugstrom 30. Über diesen Saugstrom 30 lässt sich beispielsweise über einen Saugschlauch 18 an dem Saugeinlass 16 ein Wirkbereich absaugen. Der Saugstrom 30 durchströmt die Filtereinrichtung 21. Das erste Filter 22 sorgt für eine Vorfilterung und das zweite Filter 23 sorgt für eine Nachfilterung insbesondere gemäß dem H13-Standard.

Durch die Abreinigungseinrichtung 31 lässt sich das erste Filter 22 abreinigen und dabei je nach Steuerung manuell oder automatisch beispielsweise in bestimmten Zeitintervallen oder nach Bedarf abreinigen.

Die Abreinigungseinrichtung 31 ist in einem Reinraum bezogen auf die Filtereinrichtung 21 angeordnet. Die Beaufschlagung des ersten Filters 22 durch die Abreinigungseinrichtung 31 erfolgt vermittelt durch das zweite Filter 23.

Beispielsweise werden bei einer Ausbildung der Abreinigungseinrichtung 31 als Fremdlufteinrichtung 33 Druckpulse (Luftstöße) durch das zweite Filter 23 hindurch übertragen; diese Luftpulse beaufschlagen dann das erste Filter 22 und bewirken einen Abreinigungseffekt zur Lösung von Partikeln insbesondere an dem Oberflächenmedium des ersten Filters 22.

Die Abreinigungswirkung an dem zweiten Filter 23 in seiner Ausbildung als Tiefenfilter oder Schwebpartikelfilter ist gering bzw. nicht vorhanden. Erfindungsgemäß wird ein Sauggerät 10 bereitgestellt, welches eine hohe Partikelfilterklasse erreicht und insbesondere mindestens die Klasse H13 erreicht.

Es lässt sich eine Filterabreinigung an dem ersten Filter 22 durchführen, wobei die Abreinigungseinrichtung in einem Bereich des Sauggeräts 10 angeordnet ist, welcher bezüglich der hohen Filterklasse des zweiten Filters 23 "sauber" ist.

Durch Verwendung der Einheit 76 aus erster Filterhalterung 72 und zweiter Filterhalterung 74 lässt sich die Filtereinrichtung 21 mit dem ersten Filter 22 und dem zweiten Filter 23 als Ganzes an dem Sauggerät 10 positionieren bzw. von diesem entnehmen.

Auch bei dem Vorsehen einer Filtereinrichtung 21 mit (mindestens) einem ersten Filter 22 und einem zweiten Filter 23 lässt sich das Sauggerät 10 kompakt ausbilden.

Es lassen sich auf effektive Weise Schalldämpfungsmaßnahmen wie beispielsweise Lochblenden und dergleichen integrieren, da der Saugstrom, welcher in die Absaugleitung 24 eintritt, "komplett" gereinigt ist.

Es ist grundsätzlich auch möglichen (Figuren 6 und 7), dass die erste Filterhalterung für das erste Filter 22 und die zweite Filterhalterung 74 für das zweite Filter 23 getrennt voneinander sind und keine Einheit bilden.

Beispielsweise ist es dazu vorgesehen, dass die erste Filterhalterung 72 an dem Schmutzsammelbehälter 12 positioniert wird, und die zweite Filterhalterung 74 (anschließend) an der ersten Filterhalterung 72 oder dem Schmutzsammelbehälter 12 positioniert wird. Weiterhin ist es grundsätzlich möglich, dass die erste Filterhalterung 72 an dem Schmutzsammelbehälter 12 positioniert wird und die zweite Filterhalterung 74 an dem Saugkopf 14 positioniert wird.

Bei dieser Ausführungsform umfasst die erste Filterhalterung 72 ein Gehäuse 122 mit einem Aufnahmeraum 124 für das erste Filter 22. Das Gehäuse 122 weist nach unten eine erste Öffnung 126 zur fluidwirksamen Verbindung mit dem Schmutzsammelbehälter 12 und nach oben eine zweite Öffnung 128 zur fluidwirksamen Verbindung mit dem zweiten Filter 23 auf.

Das Gehäuse 122 ist mit Anlageflächen 130 für den Flansch 110 des ersten Filters 22 versehen. Er ist ferner mit Anlageflächen 132 zur Anlage an einer Aufnahme des Schmutzsammelbehälters 12 versehen.

Die zweite Filterhalterung 74 weist ein Gehäuse 134 auf, in welchem ein Aufnahmeraum 136 für das zweite Filter 23 gebildet ist.

Das Gehäuse 134 ist nach unten über eine erste Öffnung 138 und nach oben über eine zweite Öffnung 140 offen. Die erste Öffnung 138 dient zur fluidwirksamen Verbindung mit dem ersten Filter 22. Die zweite Öffnung 140 dient zur fluidwirksamen Verbindung mit dem Saugaggregat 26.

Bei einer Ausführungsform weist das zweite Gehäuse 134 einen Anlagebereich 142 an das Gehäuse 122 der ersten Filterhalterung 72 auf.

Es kann vorgesehen sein, dass ein Zwischenelement 144 (entsprechend dem Zwischenelement 114) zur Fixierung an dem Gehäuse 144 der zweiten Filterhalterung 74 vorgesehen ist.

Die erste Filterhalterung 72 und die zweite Filterhalterung 74 bilden "Einzelkassetten" für das erste Filter 22 bzw. das zweite Filter 23, wobei diese insbesondere über den Anlagebereich 142 aufeinander stapelbar sind und so an dem Sauggerät 10 positionierbar sind.

Ansonsten funktioniert das Sauggerät 10 mit einer solchen ersten Filterhalterung 72 und zweiten Filterhalterung 74 gleich wie oben beschrieben.

Es ist auch möglich, dass beispielsweise die zweite Filterhalterung 74 an dem Saugkopf 14 positioniert wird und (anschließend) die erste Filterhalterung 72 an der zweiten Filterhalterung 74 positioniert wird. Ferner ist es beispielsweise möglich, dass zunächst die erste Filterhalterung 72 an der zweiten Filterhalterung 74 positioniert wird, und dann diese Kombination an dem Saugkopf 14 oder dem Schmutzsammelbehälter 12 positioniert wird.

### Bezugszeichenliste

- 10: Staubsauger
- 12: Schmutzsammelbehälter
- 14: Saugkopf
- 16: Saugeinlass
- 18: Saugschlauch
- 20: Saugauslass
- 21: Filtereinrichtung
- 22: Erster Filter
- 23: Zweiter Filter
- 24: Absaugleitung
- 25: Elektromotor
- 26: Saugaggregat
- 27: Gebläseeinrichtung
- 28: Gebläserad
- 30: Saugströmung
- 31: Abreinigungseinrichtung
- 32: Schmutzseite
- 33: Fremdluftventileinrichtung
- 34: Fremdluftventil
- 36: Ventilhalterung
- 38: Ventilteller
- 40: Schließfeder
- 42: Filterhalterung
- 44: Anschlagfeder
- 48: Reinseite
- 50: Elektromagnet
- 52: Ringraum
- 54: Führungshülse
- 56: Eisenplatte
- 58: Schmutzseite
- 60: Reinseite
- 62: Schmutzseite
- 64: Reinseite
- 68: Erste Flächenrichtung
- 69: Zweite Flächenrichtung
- 70: Höhenrichtung
- 72: Erste Filterhalterung
- 74: Zweite Filterhalterung
- 76: Einheit
- 78: Gehäuse
- 80a: Seitenwand
- 80b: Seitenwand
- 82a: Längswand
- 82b: Längswand
- 84: Aufnahmeraum
- 86: Stufenbereich
- 88: Stufenbereich
- 90: Anlagefläche
- 92: Flansch
- 94: Anlagefläche
- 96: Aufnahme
- 98: Lasche
- 100: Nut
- 102: Weiterer Stufenbereich
- 104: Bodenwandung
- 106: Anlagefläche
- 108: Öffnung
- 110: Flansch
- 112: Haltebereich
- 114: Zwischenelement
- 116: Stufenbereich
- 118: Steg
- 120: Fixierungseinrichtung
- 122: Gehäuse
- 124: Aufnahmeraum
- 126: Erste Öffnung
- 128: Zweite Öffnung
- 130: Anlagefläche
- 132: Anlagefläche
- 134: Gehäuse
- 136: Aufnahmeraum
- 138: Erste Öffnung
- 140: Zweite Öffnung
- 142: Anlagebereich

## Patentansprüche

1. Sauggerät, umfassend eine Gebläseeinrichtung (27) zur Erzeugung eines Saugstroms, einen Schmutzsammelbehälter (12), eine Filtereinrichtung (21), wobei der Schmutzsammelbehälter (12) über die Filtereinrichtung (21) mit der Gebläseeinrichtung (27) in Strömungsverbindung steht, und eine Abreinigungseinrichtung (31) für die Filtereinrichtung (21), wobei die Filtereinrichtung (21) mindestens ein erstes Filter (22) und ein zweites Filter (23) umfasst, wobei das erste Filter (22) und das zweite Filter (23) eine unterschiedliche Filterwirkung aufweisen, und wobei das erste Filter (22) und das zweite Filter (23) bezogen auf den Saugstrom seriell angeordnet sind, **dadurch gekennzeichnet, dass** das erste Filter (22) beabstandet zu der Abreinigungseinrichtung (31) angeordnet ist und das zweite Filter (23) zwischen dem ersten Filter (22) und der Abreinigungseinrichtung (31) positioniert ist, dass die Abreinigungseinrichtung (31) zur Abreinigung des ersten Filters (22) vorgesehen ist, und dass die Abreinigungseinrichtung (31) über das zweite Filter (23) auf das erste Filter (22) wirkt.

2. Sauggerät nach Anspruch 1, **dadurch gekennzeichnet, dass** das erste Filter (22) dem Schmutzsammelbehälter (12) zugewandt positioniert ist.

3. Sauggerät nach Anspruch 1 oder 2, **dadurch gekennzeichnet, dass** das zweite Filter (23) der Abreinigungseinrichtung (31) zugewandt positioniert ist.

4. Sauggerät nach einem der vorangehenden Ansprüche, **dadurch gekennzeichnet, dass** das erste Filter (22) ein abreinigbarer Filter ist und das zweite Filter (23) ein nicht abreinigbarer Filter ist.

5. Sauggerät nach einem der vorangehenden Ansprüche, **gekennzeichnet durch** mindestens eines der Folgenden:
- das erste Filter (22) und das zweite Filter (23) sind getrennt voneinander;
- das erste Filter (22) ist ein Vorfilter und das zweite Filter (23) ist ein Nachfilter;
- das erste Filter (22) umfasst ein Oberflächenfiltermedium;
- das zweite Filter (23) umfasst ein Tiefenfiltermedium;
- das zweite Filter (23) ist ein Schwebstofffilter und/oder ist ein HEPA-Filter und/oder ist ein ULPA-Filter und/oder ist ein Filter für die Staubklasse H gemäß DIN-EN60335-2-69, Anlage AA und/oder ist ein Filter mindestens der Partikelfilterklasse H13 gemäß EN1822-1.

6. Sauggerät nach einem der vorangehenden Ansprüche, **gekennzeichnet durch** mindestens eines der Folgenden:
- das zweite Filter (23) ist direkt nach dem ersten Filter (22) angeordnet und ist insbesondere bezogen auf eine Höhenrichtung (70) über dem ersten Filter (22) angeordnet;
- eine Reinseite (60) des ersten Filters (22) ist einer Schmutzseite (62) des zweiten Filters (23) zugewandt, und insbesondere sind die Reinseite (60) des ersten Filters (22) und die Schmutzseite (62) des zweiten Filters (23) mindestens näherungsweise parallel zueinander orientiert;
- die Reinseite (60) des ersten Filters (22) und die Schmutzseite (62) des zweiten Filters (23) weisen einen Abstand (H) von höchstens 5 cm auf;
- die Schmutzseite (62) des zweiten Filters (23) ist mindestens in einer Flächenrichtung (68; 69) länger als die Reinseite (60) des ersten Filters (22).

7. Sauggerät nach einem der vorangehenden Ansprüche, **dadurch gekennzeichnet, dass** die Abreinigungseinrichtung (31) mechanisch und/oder pneumatisch auf das zweite Filter (23) und das erste Filter (22) wirkt.

8. Sauggerät nach einem der vorangehenden Ansprüche, **dadurch gekennzeichnet, dass** die Abreinigungseinrichtung (31) Druckpulse erzeugt, welche durch das zweite Filter (23) hindurch auf das erste Filter (22) wirken.

9. Sauggerät nach einem der vorangehenden Ansprüche, **dadurch gekennzeichnet, dass** eine Schließfeder (40) der Abreinigungseinrichtung (31) sich an einer Filterhalterung (42; 74) für das zweite Filter (23) abstützt.

10. Sauggerät nach einem der vorangehenden Ansprüche, **gekennzeichnet durch** eine erste Filterhalterung (72) für das erste Filter (22) und eine zweite Filterhalterung (74) für das zweite Filter (23), und insbesondere **dadurch gekennzeichnet, dass** die erste Filterhalterung (72) und/oder die zweite Filterhalterung (74) an dem Schmutzsammelbehälter (12) positioniert ist oder an einem Saugkopf (14) positioniert ist.

11. Sauggerät nach Anspruch 10, **dadurch gekennzeichnet, dass** die erste Filterhalterung (72) und die zweite Filterhalterung (74) eine Einheit (76) bilden, in welcher die erste Filterhaltung (72) mit der zweiten Filterhalterung (74) fest verbunden ist, und insbesondere
**dadurch gekennzeichnet, dass** die Einheit (76) aus erster Filterhalterung (72) und zweiter Filterhalterung (74) als Ganzes von dem Sauggerät entnehmbar ist.

12. Sauggerät nach Anspruch 11, **dadurch gekennzeichnet, dass** die Einheit (76) aus erster Filterhalterung (72) und zweiter Filterhalterung (74) einen Aufnahmeraum (84) für das zweite Filter (23) aufweist und insbesondere als Filterbox ausgebildet ist, und insbesondere
**dadurch gekennzeichnet, dass** die Einheit (76) aus erster Filterhalterung (72) und zweiter Filterhalterung (74) einen Haltebereich für das erste Filter (22) aufweist, welcher insbesondere unterhalb des Aufnahmeraums (84) für das zweite Filter (22) angeordnet ist.

13. Sauggerät nach Anspruch 12, **dadurch gekennzeichnet, dass** die Einheit (76) aus erster Filterhalterung (72) und zweiter Filterhalterung (74) einen Aufnahmebereich für ein Zwischenelement (114) zwischen dem ersten Filter (22) und dem zweiten Filter (23) aufweist und insbesondere eine Fixierungseinrichtung (120) zur Fixierung des Zwischenelements (114) aufweist.

14. Verfahren zum Betreiben eines Sauggeräts gemäß einem der vorangehenden Ansprüche, bei dem zur Abreinigung des ersten Filters (22) die Abreinigungseinrichtung (31) über das zweite Filter (23) auf das erste Filter (22) wirkt.

15. Verfahren nach Anspruch 14, **dadurch gekennzeichnet, dass** im zeitlichen Verlauf ein Abreinigungspuls für das erste Filter (22) zuerst auf das zweite Filter (23) und dann auf das erste Filter (22) wirkt.

## Claims

1. Suction appliance, comprising a blower device (27) for generating a suction flow, a dirt collection container (12), a filter device (21), wherein the dirt collection container (12) is in flow connection with the blower device (27) by way of the filter device (21), and a cleaning device (31) for the filter device (21), wherein the filter device (21) comprises at least one first filter (22) and a second filter (23), wherein the first filter (22) and the second filter (23) have a different filter effect, and wherein the first filter (22) and the second filter (23) are arranged serially with respect to the suction flow, **characterized in that** the first filter (22) is arranged at a distance from the cleaning device (31) and the second filter (23) is positioned between the first filter (22) and the cleaning device (31), **in that** the cleaning device (31) is provided for cleaning off the first filter (22), and **in that** the cleaning device (31) acts on the first filter (22) by way of the second filter (23).

2. Suction appliance in accordance with Claim 1, **characterized in that** the first filter (22) is positioned facing toward the dirt collection container (12).

3. Suction appliance in accordance with Claim 1 or 2, **characterized in that** the second filter (23) is positioned facing toward the cleaning device (31).

4. Suction appliance in accordance with any one of the preceding Claims, **characterized in that** the first filter (22) is a cleanable filter and the second filter (23) is a non-cleanable filter.

5. Suction appliance in accordance with any one of the preceding Claims, **characterized by** at least one of the following:
- the first filter (22) and the second filter (23) are separated from one another;
- the first filter (22) is a pre-filter and the second filter (23) is a post-filter;
- the first filter (22) comprises a surface filter medium;
- the second filter (23) comprises a depth filter medium;
- the second filter (23) is a suspended matter filter and/or is a HEPA filter and/or is a ULPA filter and/or is a filter for the dust class H in accordance with DIN-EN60335-2-69, Appendix AA, and/or is a filter of at least the particle filter class H13 in accordance with EN1822-1.

6. Suction appliance in accordance with any one of the preceding Claims, **characterized by** at least one of the following:
- the second filter (23) is arranged directly after the first filter (22) and is arranged, in particular, over the first filter (22) with respect to a height direction (70);
- a clean side (60) of the first filter (22) faces toward a dirty side (62) of the second filter (23), and in particular the clean side (60) of the first filter (22) and the dirty side (62) of the second filter (23) are oriented at least approximately in parallel to one another;
- the clean side (60) of the first filter (22) and the dirty side (62) of the second filter (23) are spaced at a distance (H) of at most 5 cm;
- the dirty side (62) of the second filter (23) is longer than the clean side (60) of the first filter (22) in at least one surface direction (68; 69).

7. Suction appliance in accordance with any one of the preceding Claims, **characterized in that** the cleaning device (31) acts mechanically and/or pneumatically on the second filter (23) and the first filter (22).

8. Suction appliance in accordance with any one of the preceding Claims, **characterized in that** the cleaning device (31) generates pressure pulses, which act on the first filter (22) through the second filter (23).

9. Suction appliance in accordance with any one of the preceding Claims, **characterized in that** a closing spring (40) of the cleaning device (31) is supported on a filter holder (42; 74) for the second filter (23).

10. Suction appliance in accordance with any one of the preceding Claims, **characterized by** a first filter holder (72) for the first filter (22) and a second filter holder (74) for the second filter (23), and in particular **characterized in that** the first filter holder (72) and/or the second filter holder (74) is positioned on the dirt collection container (12) or is positioned on a suction head (14).

11. Suction appliance in accordance with Claim 10, **characterized in that** the first filter holder (72) and the second filter holder (74) form a unit (76) in which the first filter holder (72) is fixedly connected to the second filter holder (74), and in particular
**characterized in that** the unit (76) of first filter holder (72) and second filter holder (74) is removable as a whole from the suction appliance.

12. Suction appliance in accordance with Claim 11, **characterized in that** the unit (76) of first filter holder (72) and second filter holder (74) has a receiving space (84) for the second filter (23) and in particular is configured as a filter box, and in particular
**characterized in that** the unit (76) of first filter holder (72) and second filter holder (74) has a holding region for the first filter (22), which in particular is arranged below the receiving space (84) for the second filter (22).

13. Suction appliance in accordance with Claim 12, **characterized in that** the unit (76) of first filter holder (72) and second filter holder (74) has a receiving region for an intermediate element (114) between the first filter (22) and the second filter (23) and in particular has a fixing device (120) for fixing the intermediate element (114).

14. Method for operating a suction appliance in accordance with any one of the preceding Claims, in which the cleaning device (31) acts on the first filter (22) by way of the second filter (23) to clean off the first filter (22).

15. Method in accordance with Claim 14, **characterized in that** over the course of time, a cleaning pulse for the first filter (22) first acts on the second filter (23) and then on the first filter (22).

## Revendications

1. Appareil d'aspiration, comprenant un dispositif de soufflante (27) pour la production d'un courant d'aspiration, un récipient collecteur de saletés (12), un dispositif de filtres (21), dans lequel le récipient collecteur de saletés (12) est en liaison fluidique avec le dispositif de soufflante (27) par l'intermédiaire du dispositif de filtres (21), et un dispositif de nettoyage (31) pour le dispositif de filtres (21), dans lequel le dispositif de filtres (21) comprend au moins un premier filtre (22) et un deuxième filtre (23), dans lequel le premier filtre (22) et le deuxième filtre (23) présentent un effet filtrant différent, et dans lequel le premier filtre (22) et le deuxième filtre (23) sont disposés en série par rapport au courant d'aspiration, **caractérisé en ce que** le premier filtre (22) est disposé à distance du dispositif de nettoyage (31) et le deuxième filtre (23) est positionné entre le premier filtre (22) et le dispositif de nettoyage (31), que le dispositif de nettoyage (31) est prévu pour le nettoyage du premier filtre (22), et que le dispositif de nettoyage (31) agit sur le premier filtre (22) par l'intermédiaire du deuxième filtre (23).

2. Appareil d'aspiration selon la revendication 1, **caractérisé en ce que** le premier filtre (22) est positionné de manière tournée vers le récipient collecteur de saletés (12).

3. Appareil d'aspiration selon la revendication 1 ou 2, **caractérisé en ce que** le deuxième filtre (23) est positionné de manière tournée vers le dispositif de nettoyage (31).

4. Appareil d'aspiration selon l'une quelconque des revendications précédentes, **caractérisé en ce que** le premier filtre (22) est un filtre nettoyable et le deuxième filtre (23) est un filtre non nettoyable.

5. Appareil d'aspiration selon l'une quelconque des revendications précédentes, **caractérisé par** au moins un de ce qui suit :
- le premier filtre (22) et le deuxième filtre (23) sont séparés l'un de l'autre ;
- le premier filtre (22) est un préfiltre et le deuxième filtre (23) est un post-filtre ;
- le premier filtre (22) comprend un milieu filtrant superficiel ;
- le deuxième filtre (23) comprend un milieu filtrant en profondeur ;
- le deuxième filtre (23) est un filtre pour matières en suspension et/ou est un filtre HEPA et/ou est un filtre ULPA et/ou est un filtre pour la classe de poussières H selon DIN-EN60335-2-69, annexe AA et/ou est un filtre au moins de la classe de filtres à particules H13 selon EN1822-1.

6. Appareil d'aspiration selon l'une quelconque des revendications précédentes, **caractérisé par** au moins un de ce qui suit :
- le deuxième filtre (23) est disposé directement après le premier filtre (22) et est en particulier disposé au-dessus du premier filtre (22) par rapport à un sens de hauteur (70) ;
- un côté propre (60) du premier filtre (22) est tourné vers un côté sale (62) du deuxième filtre (23), et en particulier le côté propre (60) du premier filtre (22) et le côté sale (62) du deuxième filtre (23) sont orientés au moins approximativement parallèlement ;
- le côté propre (60) du premier filtre (22) et le côté sale (62) du deuxième filtre (23) présentent une distance (H) de maximum 5 cm ;
- le côté sale (62) du deuxième filtre (23) est au moins dans une direction de surface (68 ; 69) plus long que le côté propre (60) du premier filtre (22).

7. Appareil d'aspiration selon l'une quelconque des revendications précédentes, **caractérisé en ce que** le dispositif de nettoyage (31) agit mécaniquement et/ou pneumatiquement sur le deuxième filtre (23) et le premier filtre (22).

8. Appareil d'aspiration selon l'une quelconque des revendications précédentes, **caractérisé en ce que** le dispositif de nettoyage (31) produit des impulsions de pression, lesquelles agissent sur le premier filtre (22) à travers le deuxième filtre (23).

9. Appareil d'aspiration selon l'une quelconque des revendications précédentes, **caractérisé en ce qu'**un ressort de fermeture (40) du dispositif de nettoyage (31) s'appuie sur un porte-filtre (42 ; 74) pour le deuxième filtre (23).

10. Appareil d'aspiration selon l'une quelconque des revendications précédentes, **caractérisé par** un premier porte-filtre (72) pour le premier filtre (22) et un deuxième porte-filtre (74) pour le deuxième filtre (23), et en particulier
**caractérisé en ce que** le premier porte-filtre (72) et/ou le deuxième porte-filtre (74) est positionné sur le récipient collecteur de saletés (12) ou est positionné sur une tête d'aspiration (14).

11. Appareil d'aspiration selon la revendication 10, **caractérisé en ce que** le premier porte-filtre (72) et le deuxième porte-filtre (74) forment une unité (76), dans laquelle le premier porte-filtre (72) est relié fixement au deuxième porte-filtre (74), et en particulier
**caractérisé en ce que** l'unité (76) composée des premier porte-filtre (72) et deuxième porte-filtre (74) peut être prélevée en tant que tout de l'appareil d'aspiration.

12. Appareil d'aspiration selon la revendication 11, **caractérisé en ce que** l'unité (76) composée des premier porte-filtre (72) et deuxième porte-filtre (74) présente un espace de réception (84) pour le deuxième filtre (23) et est réalisé en particulier sous la forme d'un boîtier de filtres, et en particulier
**caractérisé en ce que** l'unité (76) composée des premier porte-filtre (72) et deuxième porte-filtre (74) présente une zone de retenue pour le premier filtre (22), laquelle est disposée en particulier au-dessous de l'espace de réception (84) pour le deuxième filtre (22).¹²

13. Appareil d'aspiration selon la revendication 12, **caractérisé en ce que** l'unité (76) composée des premier porte-filtre (72) et deuxième porte-filtre (74) présente une zone de réception pour un élément intermédiaire (114) entre le premier filtre (22) et le deuxième filtre (23) et présente en particulier un dispositif de fixation (120) pour la fixation de l'élément intermédiaire (114).

14. Procédé pour faire fonctionner un appareil d'aspiration selon l'une quelconque des revendications précédentes, selon lequel, pour le nettoyage du premier filtre (22), le dispositif de nettoyage (31) agit sur le premier filtre (22) par l'intermédiaire du deuxième filtre (23).

15. Procédé selon la revendication 14, **caractérisé en ce qu'**au cours du temps, une impulsion de nettoyage pour le premier filtre (22) agit tout d'abord sur le deuxième filtre (23) et ensuite sur le premier filtre (22) .
